# EUROPÄISCHE PATENTSCHRIFT

(11) **EP 0 815 902 B1**
(45) Veröffentlichungstag und Bekanntmachung des Hinweises auf die Patenterteilung: **29.08.2001**
(21) Anmeldenummer: 97102737.0
(22) Anmeldetag: 20.02.1997
(51) Int. Cl.: A62C 39/00

(54) **Verfahren zur Brandbekämpfung und Vorrichtung zu seiner Durchführung**
Method for lighting fire and apparatus for carrying out said process
Procédé de lutte contre l'incendie et dispositif pour réaliser ce procédé

(30) Priorität: 26.06.1996 DE 19625559
(43) Veröffentlichungstag der Anmeldung: 07.01.1998
(73) Patentinhaber: Astrium GmbH, 85521 Ottobrunn (DE)
(72) Erfinder: Cohrt, Claus, Dipl.-Ing., 28844 Weyhe (DE); Schaper, Jürgen, Dr.-Ing., 27777 Ganderkesee (DE)
(74) Vertreter: Hansmann, Dierk, Dipl.-Ing.

(56) Entgegenhaltungen:
- DE-A- 1 759 749
- US-A- 3 438 445
- US-A- 3 893 514
- US-A- 4 113 019

## Beschreibung

Die Erfindung betrifft ein Verfahren zur Brandbekämpfung in geschlossenen Räumen und Gebäuden, bei dem durch Einleitung wenigstens eines Inertgases der Sauerstoffgehalt der Atmosphäre im Bereich des Brandherdes unter einen zur Aufrechterhaltung des Brandes erforderlichen Wert abgesenkt wird. Ferner betrifft sie eine Vorrichtung zur Durchführung eines derartigen Verfahrens.

Zur Brandbekämpfung in geschlossenen Räumen, in denen nicht mittels Wasserstrahl, Schaum oder Pulver gelöscht werden kann oder darf, fand in der Vergangenheit vorzugsweise Halon als Löschmittel Einsatz. Nach dessen Verbot wurde als Alternative unter anderem bereits ein Verfahren der eingangs genannten Art vorgeschlagen, bei dem ein Inertgas in den von einem Brand betroffenen Raum eingeblasen wird, um auf diese Weise den Sauerstoffgehalt der darin befindlichen Atmosphäre unter den für die weitere Aufrechterhaltung des Brandes erforderlichen Wert von etwa 12 bis 15 Prozent zu drücken. Als mögliche Inertgasgeneratoren wurden dabei bereits Treibsätze erwogen, die bei ihrer Reaktion hochstickstoffhaltige Abgase entwickeln. Allerdings enthalten diese Abgase in der Regel neben Stickstoff (N₂) häufig auch noch Kohlendioxyd (CO₂) in einem Anteil von bis zu 20 %. Dies ist immer dann problematisch, wenn sich in dem Raum, in dem der Brand ausgebrochen ist, noch Personen aufhalten, die den Raum nach Möglichkeit nicht verlassen sollen oder die dies nicht können. Wegen der schädigenden Wirkung erhöhter CO₂-Konzentrationen in der Atemluft sollte deshalb nach Möglichkeit die wegen des Brandes ohnehin schon mit Kohlendioxyd angereicherte Atmosphäre nicht noch mit zusätzlichem CO₂ aus dem Löschgas belastet werden. Hinzu kommt, daß die Reaktionsgase solcher Treibsätze häufig noch mit Kohlenmonoxid (CO), Wasserstoff (H₂) und Methan (CH₄) brennbare Anteile enthalten. Schließlich können diese Treibsätze bei ihrem Abbrand noch staubförmige Schlacken auswerfen, deren Anteil bis zu 40 Gewichtsprozent der Treibstoffmasse betragen kann.

Aus DE-A-1 759 749 ist es bekannt ein Düsentriebwerk zur Schnelldampferzeugung einzusetzen. Aus US-A-4 113 019 ist es bekannt mit einem Düsentriebwerk Inertgas zu erzeugen.

Daneben wurden bereits Feststofftreibsätze auf der Basis Natriumazid (NaN₃) vorgeschlagen, wie sie in miniaturisierter Form Verwendung in Fahrzeug-Airbags finden. Diese haben zwar den Vorteil, daß sie als Reaktionsprodukt nahezu reinen Stickstoff liefern, jedoch steht ihrer Verwendung in größerem Maßstab die Giftigkeit der Ausgangsprodukte entgegen. Hinzu kommen bei ihrem Abbrand korrosiv wirkende und gesundheitsgefährdende Stäube, die durch besondere Maßnahmen abgefangen bzw. neutralisiert werden müssen.

Eine Verwendung von Feststofftreibsätzen hat außerdem den Nachteil, daß diese nach einmal erfolgter Zündung in der Regel komplett abbrennen und daß eine erneute Zündung, beispielsweise bei einem Wiederaufflackern eines vermeintlich bereits gelöschten Brandes, nicht möglich ist. Schließlich würde die Verwendung von Gaserzeugungssystemen mit Feststoffgeneratoren bei einem Einsatz in größeren Räumen bzw. in einem Brandlöschrohrnetz für größere Gebäudetrakte eine Modularisierung mit vielen Einzelgeneratoren und entsprechenden Anschlüssen erforderlich machen.

Daher ist es Aufgabe der Erfindung, ein Verfahren der eingangs genannten Art so auszubilden, daß es ein Löschgas liefert, das frei ist von Kohlendioxyd oder anderen schädlichen bzw. brandfördernden Anteilen sowie von Staubpartikeln, das beliebig oft abgeschaltet und wieder in Gang gesetzt werden kann und das sich sowohl für ortsfest installierte Brandbekämpfungsanlagen als auch für mobile, autonom arbeitende Einrichtungen eignet. Weitere Aufgabe der Erfindung ist es, eine Vorrichtung bereitzustellen, die auf möglichst einfache und effektive Weise die Durchführung des erfindungsgemäßen Verfahrens ermöglicht.

Die Erfindung löst die erste Aufgabe durch ein Verfahren, bei dem eine Reaktion von Ammoniak (NH₃) mit Umgebungsluft Stickstoff (N₂) und Wasserdampf (H₂O) erzeugt und als Löschgasgemisch dem Brandherd zugeführt werden. Die Lösung der weiteren Aufgabe erfolgt mittels eines sogenannten Kleingasturbinenanlage, wie sie im Prinzip in ähnlicher Form als Triebwerk oder Hilfsenergieerzeugungsanlage (APU = "auxiliary power unit") in Flugzeugen eingesetzt wird, wobei bei dieser Anlage jedoch zur Durchführung des erfindungsgemäßen Verfahrens Ammoniak (NH₃) anstelle des sonst üblichen Kerosins als Treibstoff dient. Ähnliche Kleingasturbinenanlagen finden daneben auch im stationären Betrieb als Kleinkraftwerke Verwendung, wo sie allerdings ebenfalls mit Kohlenwasserstoffen als Treibstoffen betrieben werden.

Die Erfindung weist damit den Vorteil auf, daß sie durch die Verwendung einer solchen, dem Stand der Technik weitgehend entsprechenden Anlage einerseits auf bereits erprobten und zuverlässigen und zudem sofort verfügbaren Komponenten basiert, andererseits durch die erfindungsgemäß vorgesehene Verwendung von Ammoniak als Treibstoff für diese Anlage ein absolut CO₂-freies Abgas liefert, das zudem frei von Staubpartikeln ist. Sie kann durch die Zuführung von einfach und in großen Mengen flüssig speicherbarem Ammoniak über beliebig lange Zeiträume betrieben werden, wobei sie beliebig oft abschaltbar und wieder startfähig ist. Zudem kann ihr Betrieb durch einfaches Nachtanken von Ammoniak aufrechterhalten bzw. ihr betriebsbereiter Wartezustand gewährleistet werden.

Die Vorrichtung nach der Erfindung kann sowohl ortsfest betrieben und an ein Brandlöschrohrnetz angeschlossen als auch in Form eines Mobilaggregats für einen autonomen Betrieb vorgesehen werden. Ihr Start kann, ebenso wie bei kerosinbetriebenen Anlagen, elektro - thermisch oder über eine Pilotflamme erfolgen. Schließlich verfügt die erfindungsgemäße Vorrichtung in ihrer bevorzugten Ausführungsform über eine sensorgesteuerte Temperaturregelung sowohl des Arbeitsgases vor dem Eintritt in die Turbine als auch des Inertgases vor der Einspeisung in das Brandlöschrohrnetz. Diese wird über eine Wassereinspritzung realisiert. Nachfolgend soll die Erfindung anhand eines in der Zeichnung dargestellten Ausführungsbeispieles näher erläutert werden. Die Figur zeigt dabei in schematischer Darstellung den Aufbau einer Vorrichtung zur Erzeugung von kohlendioxidfreiem Inertgas für Brandbekämpfungszwecke. Der Aufbau dieser Vorrichtung entspricht im wesentlichen demjenigen einer Kleingasturbinenanlage, wie sie als Hilfsenergieerzeugungsanlage oder APU in Flugzeugen eingesetzt wird.

Bei dieser Anlage wird, wie mittels Pfeil angedeutet, Umgebungsluft von einem Verdichter (1) angesaugt und in komprimiertem Zustand in eine Brennkammer (2) gepreßt. Hier wird über ein Einspritzventil (3) Ammoniak (NH₃) zugeführt, das mittels einer Pumpe (4) aus einem Vorratsbehälter (5) gefördert und auf den in der Brennkammer (2) herrschenden Druck gebracht wird.

In der Brennkammer (2) wird gemäß der Reaktionsgleichung

4 NH₃ + 3O₂ + 3 X N₂ = (3 X +2) N₂ + 6H₂O

wobei X den Stickstoffanteil der Luft, bezogen auf den Sauerstoffanteil, bedeutet, Stickstoff und Wasserdampf als Komponenten eines für die Brandbekämpfung geeigneten Inertgasgemisches erzeugt.

Um ein möglichst sauerstofffreies Verbrennungsabgas zu erzeugen, sollte das Verhältnis von Brennstoff zu Luft dem stöchiometrischen Verhältnis entsprechen. Da dies andererseits aber zu erhöhten Verbrennungsendtemperaturen führen würde, wird bei dem hier beschriebenen Ausführungsbeispiel die Temperatur des

Verbrennungsgases durch eingespritztes Wasser auf einen niedrigeren Wert gebracht. Dieses Wasser wird über eine zweite Pumpe (6) aus einem zweiten Vorratsbehälter (7) gefördert und dosiert. Die beiden Pumpen (4) und (6) werden von einem Getriebe (8) angetrieben, das auf einer gemeinsamen Welle (9) mit dem Verdichter (1) sowie mit einer Turbine (10) angeordnet ist. Letztere wird durch das in der Brennkammer (2) entstehende Abgas angetrieben und fördert dieses in eine Mischkammer (11), wo es durch eine über ein Ventil (12) vorgenommene Wassereinspritzung auf die für die Brandbekämpfung geeignete Temperatur abgekühlt und in ein Brandlöschrohrnetz (13) eingespeist wird.

Anstelle des Vorratsbehälters (7) ist es selbstverständlich im Rahmen der Erfindung auch möglich, das Wasser aus einem vorhandenen Leitungsnetz zu entnehmen. Die Einspritzung des Wassers sowohl in die Brennkammer (2) als auch in die Mischkammer (11) wird jeweils über eine Sensorsteuerung kontrolliert, die auf die beiden Einspritzventile (12) bzw. (14) wirkt. Die für den Betrieb der Anlage benötigte Ansaugluft kann entweder unmittelbar aus der Atmosphäre entnommen werden, was vorzugsweise dann der Fall ist, wenn eine ortsfeste Installation mit einem Anschluß an ein Brandlöschrohrnetz vorgesehen ist, oder aber aus dem Raum, in dem der Brand ausgebrochen ist. In diesem letztgenannten Fall ist es vorteilhaft, wenn die Treibstoffzufuhr über das Ventil (3) so mittels eines weiteren Sensors gesteuert wird, daß sie dem abnehmenden Sauerstoffgehalt dieser Atmosphäre angepaßt ist.

## Patentansprüche

1. Verfahren zur Brandbekämpfung in geschlossenen Räumen und Gebäuden, bei dem durch Einleitung wenigstens eines Inertgases der Sauerstoffgehalt der Atmosphäre im Bereich des Brandherdes unter einen zur Aufrechterhaltung des Brandes erforderlichen Wert abgesenkt wird, **dadurch gekennzeichnet**, daß durch eine Reaktion von Ammoniak (NH₃) mit Umgebungsluft Stickstoff (N₂) und Wasserdampf (H₂O) erzeugt und als Löschgasgemisch dem Brandherd zugeführt werden.

2. Verfahren nach Anspruch 1, **dadurch gekennzeichnet**, daß die Umgebungsluft aus dem den Brandherd enthaltenden Raum entnommen und die Ammoniakzufuhr zur Reaktion dem Sauerstoffgehalt dieser Luft angepaßt wird.

3. Verfahren nach Anspruch 1 oder 2, **dadurch gekennzeichnet**, daß das Löschgas durch Wassereinspritzung abgekühlt wird.

4. Vorrichtung zur Durchführung des Verfahrens zur Brandbekämpfung nach einem der Ansprüche 1 bis 3 in Form einer Kleingasturbine, wobei die Vorrichtung einen Verdichter (1), eine diesem nachgeschalteten und mit einer Einspritzvorrichtung (3,4) für flüssiges Ammoniak (NH₃) versehene Brennkammer (2), eine auf einer gemeinsamen Welle (9) mit dem Verdichter (1) angeordnete, der Brennkammer (2) nachgeschaltete und durch die in der Brennkammer (2) gebildeten Reaktionsgase beaufschlagbare Turbine (10) sowie einen Vorratsbehälter (5) für flüssiges Ammoniak (NH₃) und einen Brandlöschrohrsatz zur Brandbekämpfung aufweist.

5. Vorrichtung nach Anspruch 4, **dadurch gekennzeichnet**, daß eine zur Einspritzvorrichtung für das Ammoniak gehörige Pumpe (4) über ein von der Turbine (10) beaufschlagbares Getriebe (8) antreibbar ist.

6. Vorrichtung nach Anspruch 4 oder 5, **dadurch gekennzeichnet**, daß der Auslaßöffnung der Turbine (10) eine Mischkammer (11) nachgeschaltet ist, die mit einer Einspritzvorrichtung (6,12) für Wasser versehen ist.

7. Vorrichtung nach einem der Ansprüche 4 bis 6, **dadurch gekennzeichnet**, daß die Brennkammer (2) mit einer Einspritzvorrichtung (6,14) für Wasser versehen ist.

## Claims

1. Method of fighting fire in closed rooms and buildings, in which the oxygen content of the atmosphere in the region of the seat of the fire is reduced below a value necessary for the maintenance of the fire by introducing at least one inert gas, **characterized in that** nitrogen (N₂) and water vapour (H₂O) are produced by a reaction of ammonia (NH₃) with the ambient air and are fed to the seat of the fire as an extinguishing gas mixture.

2. Method according to Claim 1, **characterized in that** the ambient air is removed from the room containing the seat of the fire and the ammonia supply for the reaction is adapted to the oxygen content of said air.

3. Method according to Claim 1 or 2, **characterized in that** the extinguishing gas is cooled by injecting water.

4. Device for performing the method of fighting fire according to one of Claims 1 to 3, in the form of a small gas turbine, wherein the device has a compressor (1), a combustion chamber (2) situated downstream of the latter and provided with an injection device (3, 4) for liquid ammonia (NH₃), a turbine (10) disposed on a common shaft (9) with the compressor (1), situated downstream of the combustion chamber (2) and capable of being acted on by the reaction gases' formed in the combustion chamber (2), and also a feedstock container (5) for liquid ammonia (NH₃) and a set of fire-fighting pipes for fighting fire.

5. Device according to Claim 4, **characterized in that** a pump (4) associated with the injection device for the ammonia can be driven via a gear system (8) that can be acted on by the turbine (10).

6. Device according to Claim 4 or 5, **characterized in that** a mixing chamber (11) that is provided with an injection device (6, 12) for water is situated downstream of the outlet opening of the turbine (10).

7. Device according to one of Claims 4 to 6, **characterized in that** the combustion chamber (2) is provided with an injection device (6, 14) for water.

## Revendications

1. Procédé de lutte contre l'incendie dans des espaces et bâtiments fermés par lequel la teneur en oxygène de l'atmosphère dans la zone du foyer d'incendie est descendue en dessous de la valeur nécessair pour maintenir l'incendie, en introduisant au moins un gaz inerte, et **caractérisé en ce que** de l'ammoniaque (NH₃) réagit avec l'air ambiant pour former de l'azote (N₂) et de la vapeur d'eau (H₂O), l'azote et la vapeur d'eau étant ensuite ajouté au foyer de l'incendie comme mélange de gaz d'extinction.

2. Procédé selon la revendication 1, **caractérisé en ce que** de l'air ambiant est prélevé de la pièce où se situe le foyer d'incendie et en ce que l'apport d'ammoniaque est adapté à la teneur en oxygène de cet air, en vue de la réaction.

3. Procédé selon la revendication 1 ou 2, **caractérisé en ce que** le gaz d'extinction est refroidi par injection d'eau.

4. Dispositif pour réaliser le procédé de lutte contre l'incendie conformément à l'une ou l'autre des revendications 1 à 3, sous la forme d'une petite turbine à gaz présentant un compresseur (1), une chambre de combustion (2) intercalée à la suite du compresseur et équipée d'un système d'inject on. (3, 4) d'ammoniaque liquide (NH₃), d'une turbine (10) disposée sur le même arbre (9) que le compresseur (1), intercalée à la suite de la chambre de combustion (2) et admettant les gaz de réaction formés dans cette chambre, d'un réservoir (5) d'ammoniaque liquide (NH₃) et d'un jeu de tubes à expulsion dirigée destinés à lutter contre l'incendie.

5. Dispositif selon la revendication 4, **caractérisé en ce que** une pompe (4) faisant partie du système d'injection de l'ammoniaque peut être entraînée par l'intermédiaire d'un mécanisme pouvant être alimenté à partir de la turbine (10).

6. Dispositif selon la revendication 4 ou 5, **caractérisé en ce que** une chambre de mélange (11) équipée d'un système d'injection (6, 12) d'eau a été intercalée à la suite de l'orifice d'évacuation de la turbine (10).

7. Dispositif selon l'une ou l'autre des revendications 4 à 6, **caractérisé en ce que** la chambre de combustion (2) est équipée d'un système d'injection (6, 14) d'eau.
